# EUROPÄISCHE PATENTSCHRIFT

(11) **EP 2 895 652 B1**
(45) Veröffentlichungstag und Bekanntmachung des Hinweises auf die Patenterteilung: **24.08.2016**
(21) Anmeldenummer: 13756512.3
(22) Anmeldetag: 05.09.2013
(51) Int. Cl.: D06F 58/28, D06F 33/02

(54) **KONDENSATIONSTROCKNER MIT ERMITTLUNG DER BELADUNG SOWIE VERFAHREN ZU SEINEM BETRIEB**
CONDENSER DRYER WITH MEANS FOR DETERMINING THE LOADING, AND METHOD FOR OPERATING THE SAME
SÈCHE-LINGE À CONDENSATION À DÉTERMINATION DE LA CHARGE AINSI QUE PROCÉDÉ POUR SON FONCTIONNEMENT

(30) Priorität: 14.09.2012 DE 102012216397
(43) Veröffentlichungstag der Anmeldung: 22.07.2015
(73) Patentinhaber: BSH Hausgeräte GmbH, 81739 München (DE)
(72) Erfinder: GÄRTLEIN, Andrea, 10557 Berlin (DE); HÄHNEL, Anja, 10367 Berlin (DE); SIMON, Marcus, 14612 Falkensee (DE)
(86) Internationale Anmeldenummer: PCT/EP2013/068363
(87) Internationale Veröffentlichungsnummer: WO 2014/040904

(56) Entgegenhaltungen:
- EP-A2- 0 481 561
- WO-A1-03/074778
- DE-A1- 4 243 594
- DE-A1- 4 411 958
- DE-A1-102010 030 062
- US-A1- 2006 048 405

## Beschreibung

Die Erfindung bezieht sich auf einen Kondensationstrockner (im Folgenden auch mit "Trockner" abgekürzt) mit einer Ermittlung der Beladung mit Wäschestücken (im Folgenden auch mit "Beladung" oder "Beladungsmenge" abgekürzt) sowie auf ein zum Betrieb dieses Trockners geeignetes Verfahren.

Die Erfindung betrifft einen Kondensationstrockner mit einem Prozessluftkanal, einer Trommel zur Aufnahme von Wäschestücken, einem Wärmetauscher zur Kondensation von Wasser aus feuchtwarmer Prozessluft, einer Steuereinrichtung, mindestens einem Temperatursensor und einer Vorrichtung zur Bestimmung der Menge an im Wärmetauscher kondensiertem Wasser (im Folgenden auch als "Kondensat" bezeichnet).

Die Erfindung betrifft außerdem ein Verfahren zum Betrieb eines Kondensationstrockners mit einem Prozessluftkanal, einer Trommel mit darin platzierten Wäschestücken, einem Wärmetauscher zur Kondensation von Wasser aus feuchtwarmer Prozessluft, einer Steuereinrichtung, mindestens einem Temperatursensor und einer Vorrichtung zur Bestimmung der Menge an im Wärmetauscher kondensiertem Wasser.

Ein solcher Kondensationstrockner und ein solches Verfahren gehen hervor aus dem Dokument US 2006/048405 A1.

Kondensationstrockner, deren Funktionsweise auf der Kondensation der mittels warmer Prozessluft verdampften Feuchtigkeit aus Wäschestücken beruht, benötigen keinen Abluftschlauch und sind sehr beliebt, weil sie in innen liegenden Bädern oder Waschküchen von größeren Wohnkomplexen verwendet werden können. Bei Kondensationstrocknern bewegt sich die Luft (so genannte "Prozessluft") in einem weitgehend geschlossenen Kreislauf. Die zunächst kühle Prozessluft wird im Allgemeinen durch ein Gebläse zunächst über eine Heizung geleitet. Dann tritt die trocken-warme Prozessluft in die Trommel als Trocknungskammer ein, welche die zu trocknenden feuchten Wäschestücke enthält. In der Trommel nimmt die heiße Prozessluft die Feuchtigkeit aus den Wäschestücken auf. Die dann feuchte Prozessluft wird von der Trommel zur Entfeuchtung in einen Wärmetauscher geleitet. Als Wärmetauscher wird in der Regel ein Luft-Luft-Wärmetauscher oder der Verdampfer einer Wärmepumpe verwendet. Die feucht-warme Prozessluft wird darin abgekühlt, so dass das in ihr enthaltene Wasser kondensiert. Das kondensierte Wasser wird anschließend in der Regel in einem geeigneten Auffanggefäß gesammelt und die abgekühlte und getrocknete Luft erneut der Heizung und anschließend der Trommel zugeführt.

Während der einzelnen Trocknungsphasen verhalten sich unterschiedliche Beladungsmengen unterschiedlich, so dass es sinnvoll ist, den Trocknungsprozess an die Beladungsmenge anzupassen. Wenn hingegen bei einem Trockner die Trocknungspha sen lediglich an der Nennbeladung ausgerichtet sind, wird beispielsweise bei geringerer Beladung die Wäsche regelmäßig "übertrocknet" und somit unnötig Energie verbraucht. Zudem dauert das Trocknungsverfahren der Wäsche übermäßig lang. Diese Nachteile können über die Bestimmung der Beladungsmenge überwunden werden. Dies erlaubt es, dass das Trocknungsverfahren angepasst und ein optimales Trocknungsergebnis erzielt werden kann. Außerdem wird dadurch auch der Energieverbrauch reduziert und somit die Umwelt geschont und dem Benutzer Kosten erspart.

Die DE 10 2008 025 496 A1 beschreibt eine Messanordnung zur Ermittlung einer Information über die aktuelle Beladung eines Wäschetrockners, wobei statt des ohmschen Leitwertes der bewertete elektrische Scheinleitwert einer Elektrodenanordnung zur Informationsgewinnung herangezogen wird.

Die DE 10 2008 021 598 A1 beschreibt ein Wäschetrocknungsgerät und ein Verfahren zu dessen Steuerung, wobei eine Steuereinheit im Wäschetrocknungsgerät dazu eingerichtet ist, den Trocknungsvorgang auf der Grundlage von Sensordaten eines Beladungssensors zu steuern. Bei dem Verfahren wird das Beladungsgewicht mittels des Beladungssensors erfasst.

Die DE 10 2009 001 112 A1 beschreibt ein Verfahren zum Überwachen einer Beladung einer Wäschetrommel eines Wäschetrockners und/oder zum Überwachen eines Trocknungsgrades von in die Wäschetrommel eingebrachten Wäschestücken, wobei die Wäschetrommel mittels eines Elektromotors angetrieben wird. Dabei wird in Abhängigkeit von Messwerten des Stromes auf den Trocknungsgrad der Wäschestücke und/oder die Beladung der Trommel geschlossen.

Schließlich beschreibt die DE 10 2009 028 358 A1 ein Wäschebehandlungsgerät mit einer drehbar gelagerten Trommel zum Trocknen und/oder Waschen von Wäsche, bei dem ebenfalls elektrische Parameter eines Elektromotors für die Bestimmung der Masse der in die Trommel eingebrachten Wäsche herangezogen werden.

Die DE 42 43 594 C2 offenbart ein Verfahren, bei dem eine Beladungsmenge an Wäschestücken anhand einer Temperaturveränderung der Prozessluft und eines Feuchtigkeitswertes der Prozessluft bestimmt wird. Dazu wird die Temperaturveränderung durch einen im Prozessluftstrom an der Auslassöffnung der Trommel angeordneten Temperatursensor über einen bestimmten Zeitraum ermittelt. Zusätzlich wird mittels eines Feuchtigkeitssensors die Feuchtigkeit der aus der Trommel ausgegebenen Luft gemessen. Dann wird ein Wäschemengenwert ermittelt, indem die absolute Summe aus der Temperaturveränderung und dem Feuchtigkeitswert gebildet und durch 2 dividiert wird. Ausgehend von diesem Wäschemengenwert wird die Wäschemenge als kleine, große oder sehr große Wäschemenge bestimmt. Dieses Verfahren nutzt mit dem Feuchtigkeitswert eine von der Umgebungstemperatur abhängige Größe, wobei jedoch die Umgebungstemperatur vernachlässigt wird, was zu Ungenauigkeiten führt.

Die DE 10 2006 037 239 A1 beschreibt ein Verfahren und einen Wäschetrockner bzw. Waschtrockner zum Steuern des Trocknens von feuchter Wäsche. Dabei wird ein Trocknungsvorgang unter Berücksichtigung zumindest eines Feuchtigkeitswertes oder eines diesem entsprechenden Messwertes der zu trocknenden Wäsche beendet, wobei zusätzlich eine beim Trocknen der Wäsche bei oder nach Erreichen eines vorgegebenen Feuchtigkeitswertes oder eines diesem entsprechenden Messwertes ermittelte, der jeweiligen Wäscheart und/oder dem jeweiligen Beladungszustand der Wäschetrommel entsprechende Temperaturgröße zum gezielten Beenden des Trocknens herangezogen wird.

Die DE 44 11 958 A1 beschreibt einen Haushalt-Wäschetrockner mit einer elektronischen Programmsteuereinrichtung sowie mit einer drehbar gelagerten Wäschetrommel und einem Ventilator zum Fördern der an einem Heizkörper vorbei strömenden Trocknungsluft durch die Wäschetrommel, wobei der zeitliche Anstieg des elektrischen Widerstandes des Trocknungsgutes und die Temperaturdifferenz aus Trommeleintritts- und Trommelaustritttemperatur erfasst und ausgewertet werden. Mit Hilfe einer elektronischen Einrichtung werden daraus Schlussfolgerungen auf die Wäscheart und das Wäschegewicht des Trocknungsgutes gezogen und die auf diese Weise gewonnenen Daten werden als Steuergrößen für die weitere Ablaufsteuerung des gewählten Trocknungsprogramms der Programmsteuereinrichtung zugeführt.

Die DE 199 18 877 A1 beschreibt ein Verfahren zum Schätzen der Beladung und/oder der Trocknungsdauer bei einem Haushaltswäschetrockner vor Ablauf des Trocknungsvorganges, bei dem eine von der Wäschefeuchte abhängige Größe und ein Maß für die Temperatur eines Luftstromes zur Trocknung der Wäsche vor und/oder nach dessen Berührung mit der Wäsche ermittelt wird. Die von der Wäschefeuchte abhängige Größe wird in Verbindung mit dem Maß für die Temperatur des Luftstroms vor und/oder nach dessen Berührung mit der Wäsche zur Schätzung der Beladung und/oder der Trocknungsdauer verwendet. Als von der Wäschefeuchte abhängige Größe wird insbesondere ein Maß für den elektrischen Widerstand der Wäsche ermittelt.

Die DE 199 39 274 A1 beschreibt ein Verfahren zur Ermittlung der voraussichtlichen Trockenzeit eines Trocknungsvorganges in Wäschetrocknern mit einer kontinuierlichen Temperaturerfassung am Trommelein- und Trommelaustritt und feuchtegesteuerten Trocknungsprogrammen, bei denen mindestens frühzeitig nach dem Start des Gerätes mindestens zwei voneinander unabhängige Messgrößen verwendet und miteinander in Korrelation gesetzt werden. Als Beispiele für Messgrößen sind genannt der elektrische Widerstand/Leitwert der Wäsche zu Beginn des Trocknungsprozesses, der zeitliche Temperaturverlauf am Trommelaustritt der Prozessluft nach dem Einschalten der Heizung sowie die jeweils daraus mathematisch/physikalisch ableitbaren Größen, und mehrere weitere sich auf die Temperatur beziehende Messgrößen.

Aufgabe der vorliegenden Erfindung war es vor diesem Hintergrund, einen Kondensationstrockner (im Folgenden auch mit "Trockner" abgekürzt) mit einer verbesserten Ermittlung der Beladung bereitzustellen. Aufgabe der Erfindung war es außerdem, ein zum Betrieb dieses Trockners geeignetes Verfahren bereitzustellen.

Die Lösung dieser Aufgabe wird nach dieser Erfindung erreicht durch einen Kondensationstrockner sowie ein zum Betrieb dieses Trockners geeignetes Verfahren mit den Merkmalen der entsprechenden unabhängigen Patentansprüche. Bevorzugte Ausführungsformen des erfindungsgemäßen Trockners sowie des erfindungsgemäßen Verfahrens sind in den jeweiligen abhängigen Patentansprüchen aufgeführt. Bevorzugten Ausführungsformen des erfindungsgemäßen Trockners entsprechen bevorzugte Ausführungsformen des erfindungsgemäßen Verfahrens und umgekehrt, auch wenn dies hierin nicht explizit festgestellt ist.

Gegenstand der Erfindung ist somit ein Kondensationstrockner mit einem Prozessluftkanal, einer Trommel zur Aufnahme von Wäschestücken, einem Wärmetauscher zur Kondensation von Wasser aus feuchtwarmer Prozessluft, einer Steuereinrichtung, mindestens einem Temperatursensor und einer Vorrichtung zur Bestimmung der Menge an im Wärmetauscher kondensiertem Wasser, wobei der mindestens eine Temperatursensor in einem Kühlmediumkanal und/oder im Prozessluftkanal angeordnet ist und die Steuereinrichtung eingerichtet ist, um anhand eines zeitlichen Verlaufes der mit dem mindestens einen Temperatursensor gemessenen Temperatur und eines zeitlichen Verlaufes der Menge an kondensiertem Wasser eine Beladung der Trommel mit Trockenmasse von Wäschestücken zu ermitteln, indem für mindestens einen vorgegebenen Zeitraum Δt₁ der zeitliche Verlauf der mit dem mindestens einen Temperatursensor gemessenen Temperatur und der zeitliche Verlauf der Menge an kondensiertem Wasser ermittelt wird und durch Vergleich mit einem in der Steuereinrichtung hinterlegten Zusammenhang zwischen diesen zeitlichen Verläufen und der Beladung der Trommel die Beladung der Trommel ermittelt wird.

Hierbei wird unter der Beladung die Trockenmasse der in die Trommel eingebrachten zu trocknenden Wäschestücke verstanden.

Erfindungsgemäß wird mindestens ein Temperatursensor eingesetzt. Wird lediglich ein Temperatursensor eingesetzt, wird insbesondere die zeitliche Änderung der Temperatur am Ort dieses Temperatursensors gemessen und zur Bestimmung der Beladung mit herangezogen. Werden mehr als ein Temperatursensor eingesetzt, kann auch die Temperaturdifferenz zwischen zwei Orten, beispielsweise im Prozessluftkanal, gemessen und insbesondere auch deren zeitliche Änderung verfolgt werden. Ist sowohl im Prozessluftkanal also auch im Kühlmediumkanal jeweils ein Temperatursensor angeordnet, kann die Temperatur in beiden Kanälen gemessen und deren zeitliche Änderung zur Bestimmung der Beladung mit herangezogen werden.

Erfindungsgemäß werden daher vorzugsweise mindestens zwei Temperatursensoren eingesetzt.

Die Art des Temperatursensors ist dabei nicht eingeschränkt, jedoch wird ein NTC-Sensor bevorzugt.

In einer bevorzugten Ausführungsform des Kondensationstrockners ist ein erster Temperatursensor im Kühlmediumkanal am Eingang oder Ausgang des Wärmetauschers für das Kühlmedium angeordnet, vorzugsweise am Eingang.

In einer weiteren bevorzugten Ausführungsform des Kondensationstrockners ist ein zweiter Temperatursensor im Kühlmediumkanal am Ausgang des Wärmetauschers für das Kühlmedium angeordnet.

Der erfindungsgemäße Kondensationstrockner verfügt weiterhin in der Regel über eine Heizung, wobei diese insbesondere eine elektrische Heizung oder eine Gasheizung ist, wobei eine elektrische Heizung bevorzugt verwendet wird. Die Heizung dient zur Erwärmung der Prozessluft vor dem Einleiten in die Trommel des Kondensationstrockners.

Zur Beförderung der Prozessluft weist der Kondensationstrockner zudem in der Regel im Prozessluftkanal ein Gebläse auf.

Im erfindungsgemäßen Kondensationstrockner ist mindestens ein Wärmetauscher zur Entfeuchtung der feuchtwarmen Prozessluft vorhanden, so dass die feuchtwarme Prozessluft aus der Trommel nicht in einen Aufstellraum des Trockners geleitet wird. Stattdessen wird zumindest ein Teil der Feuchtigkeit aus der feuchtwarmen Prozessluft durch Kondensation entfernt. Dies wird im Allgemeinen durch eine Abkühlung der feuchtwarmen Prozessluft erreicht. Der Wärmetauscher benutzt zur Entfeuchtung der Prozessluft im Allgemeinen ein Kühlmedium, beispielsweise Kühlluft oder ein Kältemittel. Das auskondensierte Wasser wird dann in der Regel zunächst in einer Kondensatwanne aufgefangen bzw. durch eine Kondensatpumpe abgepumpt, beispielsweise in einen Kondensatbehälter.

Der Wärmetauscher ist insbesondere ein Luft-Luft-Wärmetauscher oder eine Wärmesenke einer Wärmepumpe, insbesondere ein Verdampfer. Eine Wärmepumpe ist dabei durch zwei Wärmetauscher charakterisiert, nämlich eine Wärmesenke, in welcher Wärme aufgenommen wird, eine Wärmequelle, in welcher Wärme abgegeben wird, und eine Pumpeinrichtung, welche Wärme von der Wärmesenke zur Wärmequelle gegebenenfalls unter Temperaturänderung transferiert. Bei einem mit einer Wärmepumpe vom Kompressor-Typ ausgestatteten Kondensationstrockner erfolgt die Kühlung der warmen, mit Feuchtigkeit beladenen Prozessluft im Wesentlichen in der auch als Verdampfer bezeichneten Wärmesenke der Wärmepumpe, wo die übertragene Wärme zur Verdampfung eines in der als Kreislauf ausgestalteten Pumpeinrichtung zirkulierenden Kältemittels verwendet wird. Das aufgrund der Erwärmung verdampfte Kältemittel wird in der Pumpeinrichtung über einen Kompressor der Wärmequelle, die ein Verflüssiger für das Kältemittel ist, der Wärmepumpe zugeführt, wo aufgrund der Verflüssigung des gasförmigen Kältemittels Wärme freigesetzt wird, die zum Aufheizen der Prozessluft vor Eintritt in die Trommel verwendet wird. Hinter dem Verflüssiger wird das nun flüssige Kältemittel in einer Drossel der Pumpeinrichtung entspannt, wodurch sein Binnendruck herabgesetzt wird, und gelangt schließlich zurück zum Verdampfer.

Beim erfindungsgemäßen Kondensationstrockner befindet sich im Prozessluftkanal jedenfalls vorzugsweise ein Luft-Luft-Wärmetauscher oder ein Verdampfer einer Wärmepumpe, besonders bevorzugt ein Verdampfer einer Wärmepumpe.

Vorzugsweise ist im Luft-Luft-Wärmetauscher ein Kühlluftkanal vorhanden, durch den Luft, insbesondere aus einem Aufstellraum des Trockners, als Kühlmedium mittels eines Kühlluftgebläses hindurch geleitet wird.

Im erfindungsgemäßen Kondensationstrockner wird ein zeitlicher Verlauf der Menge an erzeugtem kondensiertem Wasser, d.h. Kondensat, gemessen und zur Bestimmung der Beladung mit Wäschestücken mit herangezogen. Die Kondensationsrate K beschreibt hierzu die Menge an dem aus den zu trocknenden Wäschestücken auskondensierten Wasser, bezogen auf einen bestimmten Zeitraum. Somit gilt für die Kondensationsrate K: $K = {m}_{H 2 O} / Δt$

Hierbei ist m_{H2O} die Menge an dem aus den zu trocknenden Wäschestücken erhaltenen Kondensat Wasser und Δt der dementsprechende Zeitraum. Der Zeitraum Δt ist erfindungsgemäß lediglich insofern eingeschränkt, als dass er ausreichend groß sein muss, um die Kondensationsrate K zuverlässig zu bestimmen, wobei der jeweilige Minimalzeitraum Δtₘᵢₙ im Allgemeinen von der Methode zur Bestimmung der Kondensationsrate abhängig ist.

Die Menge der im Wärmetauscher anfallenden Menge an kondensiertem Wasser kann auf unterschiedliche Weise bestimmt werden, wobei zur Verbesserung der Genauigkeit auch mehrere Bestimmungsmethoden miteinander kombiniert werden können. Hierzu wird der Umstand herangezogen, dass Kondensat im Allgemeinen zunächst in einer unterhalb des Wärmetauschers angeordneten Kondensatwanne aufgefangen wird. Dann kann die Menge an Kondensat in der Kondensatwanne über den Wasserstand mit Hilfe eines Wasserstandsensors gemessen werden.

In einer bevorzugten Ausführungsform des Kondensationstrockners ist daher in einer Kondensatwanne unterhalb des Wärmetauschers oder in einem Kondensatbehälter ein Wasserstandsensor angeordnet.

In der Regel wird das Kondensat zur Entsorgung oder zur Zwischenspeicherung in einen Kondensatbehälter abgepumpt. Hierzu befindet sich zwischen Kondensatwanne und Kondensatbehälter ein Kondensatkanal, in dem häufig eine Kondensatpumpe zur Beförderung des Kondensats angeordnet ist. Alternativ kann Kondensat zur Entsorgung über die Kondensatkanal auch einfach in eine Abwasserleitung gepumpt werden.

Jedenfalls kann bei Verwendung eines Kondensatkanals vorteilhaft ein Durchflusssensor, welcher die Menge an durchfließendem Kondensat misst, zur Bestimmung der Kondensationsrate herangezogen werden. Dies geht bei einer direkten Entsorgung des Kondensats, aber auch, wenn das Kondensat über den Kondensatkanal zur Zwischenspeicherung in den Kondensatbehälter befördert wird.

Bei Verwendung von Wasserstand- oder Durchflusssensoren kann ein vergleichsweise geringer Zeitabschnitt gewählt werden, bei dem in Abhängigkeit von dem verwendeten Sensor noch genaue Messwerte geliefert werden, wohingegen bei einer Ermittlung über eine Anzahl der Pumpzyklen der zum Abpumpen des Kondensats eingesetzten Pumpe der Zeitraum Δtₘᵢₙ vorzugsweise mindestens zwei Pumpzyklen umfassen sollte. Besonders vorteilhaft liegt hierbei der gesamte Zeitraum Δt in der Haupttrocknungsphase, womit Δtₘₐₓ der Dauer der Haupttrocknungsphase entspricht. Die Haupttrocknungsphase ist hierin die Phase des Trocknungsprozesses, bei der bei annähernd konstanter Prozesslufttemperatur hauptsächlich die Trocknung der Wäschestücke stattfindet.

Der erfindungsgemäße Kondensationstrockner ist insbesondere ein Wäschetrockner an sich oder ein Waschtrockner. Ein Waschtrockner ist hierbei ein Kombinationsgerät, das über eine Waschfunktion zum Waschen von Wäsche und über eine Trocknungsfunktion zum Trocknen von feuchter Wäsche verfügt.

Der Trockner weist vorteilhaft eine optische und/oder akustische Anzeigevorrichtung für unterschiedliche Zustände des Trockners auf. Hierzu wird vorzugsweise eine optische Anzeigevorrichtung verwendet. Die Anzeigevorrichtung kann beispielsweise durch Ausgabe eines Textes oder durch Aufleuchten verschiedenfarbiger Leuchtdioden Informationen über den Betrieb des Trockners geben, beispielsweise über die Beladungsmenge oder über ein entsprechend angepasst verlaufendes Trocknungsprogramm bzw. eine verbleibende Restzeit eines Trocknungsprogramms.

Gegenstand der Erfindung ist außerdem ein Verfahren zum Betrieb eines Kondensationstrockners mit einem Prozessluftkanal, einer Trommel mit darin platzierten Wäschestücken, einem Wärmetauscher zur Kondensation von Wasser aus feuchtwarmer Prozessluft, einer Steuereinrichtung, mindestens einem Temperatursensor und einer Vorrichtung zur Bestimmung der Menge an im Wärmetauscher kondensiertem Wasser, wobei der mindestens eine Temperatursensor in einem Kühlmediumkanal und/oder im Prozessluftkanal angeordnet ist und die Steuereinrichtung eingerichtet ist, um anhand eines zeitlichen Verlaufes der mit dem Temperatursensor gemessenen Temperatur und eines zeitlichen Verlaufes der Menge an kondensiertem Wasser eine Beladung der Trommel mit Trockenmasse von Wäschestücken zu ermitteln, bei welchem Verfahren für mindestens einen vorgegebenen Zeitraum Δt₁ der zeitliche Verlauf der mit dem mindestens einen Temperatursensor gemessenen Temperatur und der zeitliche Verlauf der Menge an kondensiertem Wasser ermittelt wird und durch Vergleich mit einem in der Steuereinrichtung hinterlegten Zusammenhang zwischen diesen zeitlichen Verläufen und der Beladung der Trommel eine Beladung der Trommel mit Wäschestücken ermittelt wird.

Hierbei wird unter der Beladung die Trockenmasse der in die Trommel eingebrachten zu trocknenden Wäschestücke verstanden, die sich über die Dauer des erfindungsgemäßen Verfahrens und insbesondere eines durchgeführten Trocknungsprogramms nicht ändert Eine erfindungsgemäße Bestimmung der Beladung ist somit nur einmal während des Trocknungsprogramms nötig, obwohl sie gegebenenfalls auch öfter erfolgen kann.

Die Vorrichtung zur Bestimmung der Menge an im Wärmetauscher kondensiertem Wasser ist erfindungsgemäß insbesondere ein Wasserstandsensor in einer Kondensatwanne oder einem Kondensatbehälter, ein Durchflusssensor oder eine Kondensatpumpe, insbesondere eine solche, deren Funktion von einem Mindestvolumen an Kondensat abhängt, so dass die Anzahl von Pumpzyklen in einem vorgegebenen Zeitraum als Maß für die geförderte und daher erzeugte Menge an Kondensat herangezogen werden kann.

Durch einen Wasserstandsensor in der Kondensatwanne oder in dem Kondensatbehälter kann auf einfache Weise auf die Kondensationsrate geschlossen werden. Dazu wird beispielsweise über einen definierten Zeitraum Δt der Wasserstand gemessen und zunächst anhand der bekannten Maße der Kondensatwanne die Menge an dem aus den zu trocknenden Wäschestücken auskondensierten Wasser m_{H2O} ermittelt, woraus sich dann die Kondensationsrate K ergibt.

Wenn ein Wasserstandsensor verwendet wird, ist dessen Art erfindungsgemäß nicht eingeschränkt. Bevorzugt wird jedoch ein analoger Wasserstandsensor verwendet. Es könnte aber beispielsweise auch bereits aus anderen Gründen ein Wasserstandsensor in der Kondensatwanne oder im Kondensatbehälter vorgesehen sein, auf den dann zurückgegriffen werden könnte.

Vorzugsweise wird somit der zeitliche Verlauf der Menge an kondensiertem Wasser, d.h. die Kondensationsrate, mittels eines Wasserstandsensors, der in einer unterhalb des Wärmetauschers angeordneten Kondensatwanne oder in einem Kondensatbehälter angeordnet ist, ermittelt.

Alternativ ist es bevorzugt, dass im Kondensatkanal ein Durchflusssensor angeordnet ist. Der Kondensatkanal ist hierbei der Kanal, in dem das Kondensat abtransportiert wird, beispielsweise aus der Kondensatwanne in den Kondensatbehälter. Auch durch einen derart angeordneten Durchflusssensor kann auf einfache Weise auf die Kondensationsrate geschlossen werden, beispielsweise indem über einen definierten Zeitraum Δt der Durchfluss gemessen wird, daraus zunächst die Menge an dem aus den zu trocknenden Wäschestücken auskondensierten Wasser m_{H2O} bestimmt wird, woraus sich dann die Kondensationsrate K ergibt. Alternativ oder in Ergänzung zur obigen Bestimmungsmethode wird die Kondensationsrate somit mittels eines Durchflusssensors, der in einem Kondensatkanal angeordnet ist, ermittelt.

In einem Kondensationstrockner ist im Allgemeinen auch eine Kondensatpumpe zur Beförderung von Kondensat vorhanden. Im Allgemeinen wird das Kondensat mittels der Kondensatpumpe abtransportiert, die zeitlich gesteuert oder "ereignisgesteuert" werden kann. Zeitlich gesteuert bedeutet hierin eine Steuerung anhand vorbestimmter Zeitwerte z.B. im Programmablauf. Ereignisgesteuert" bedeutet, dass die Pumpe bei einer bestimmten Wassermenge auslöst. Bei "ereignisgesteuerten" Pumpen arbeitet die Kondensatpumpe im Allgemeinen also erst bei Vorhandensein einer bestimmten vorgegebenen Wassermenge, wobei im Allgemeinen die Pumpe dann mit einer vorgegebenen konstanten Förderleistung arbeitet. Wird die vorgegebene Wassermenge unterschritten, wird die Pumpe abgeschaltet. Insgesamt ergibt sich daher ein Betrieb der Pumpe mit verschiedenen Betriebs- und Stillstandphasen, wobei anhand der Dauer der Betriebsphasen in einem vorgegebenen Zeitraum und somit der Anzahl der Pumpzyklen in einem bestimmten Zeitraum auf die geförderte und damit die im Wärmetauscher angefallene Kondensatmenge geschlossen werden kann.

In einer bevorzugten Ausführungsform des erfindungsgemäßen Verfahrens wird daher die Kondensationsrate mittels der Anzahl der Pumpzyklen pro Zeiteinheit einer im Kondensatkanal angeordneten Kondensatpumpe ermittelt.

Wenn der Trockner mit einer zeitlich gesteuerten Pumpe ausgestattet ist, so ist es bevorzugt, dass die Kondensationsrate über einen Wasserstandsensor oder einen Durchflusssensor ermittelt wird. Bei einem Trockner mit ereignisgesteuerter Pumpe wird die Kondensationsrate vorzugsweise anhand der Anzahl der Pumpzyklen in einem bestimmten Zeitraum Δt bestimmt. Dies hat den Vorteil, dass keine zusätzlichen Sensoren nötig sind.

Bei dem erfindungsgemäßen Verfahren wird vorzugsweise im Kühlmediumkanal des Wärmetauschers mit einem ersten Temperatursensor die Temperatur T_{KE} des Kühlmediums am Eingang des Wärmetauschers und mit einem zweiten Temperatursensor die Temperatur T_{KA} am Ausgang des Wärmetauschers gemessen und der zeitliche Verlauf einer Temperaturdifferenz ΔT_{K} = (T_{KA} - T_{KE}) des Kühlmediums zur Bestimmung der Beladung der Trommel mit Wäschestücken herangezogen, wozu in der Steuereinrichtung ein Zusammenhang zwischen ΔT_{K} und der Beladung für verschiedene Werte der Menge an kondensiertem Wasser, d.h. an Kondensat, hinterlegt ist.

In einer bevorzugten Ausführungsform wird für die Bestimmung der Beladung der Trommel mit Wäschestücken ein in der Steuereinrichtung zusätzlich hinterlegter Zusammenhang zwischen dem zeitlichen Verlauf der mit dem mindestens einen Temperatursensor gemessenen Temperatur, dem zeitlichen Verlauf der Menge an kondensiertem Wasser, dem zeitlichen Verlauf einer Temperaturdifferenz ΔT_{K} = (T_{KA} - T_{KE}) des Kühlmediums, wobei T_{KE} die Temperatur des Kühlmediums am Eingang des Wärmetauschers und T_{KA} die Temperatur des Kühlmediums am Ausgang des Wärmetauschers ist, und einer Drehzahl der Trommel und/oder eines Prozessluftgebläses sowie einer Heizleistung einer Heizung für die Prozessluft, und der Beladung der Trommel mit Wäschestücken herangezogen.

Hierdurch ist die Berücksichtigung der Drehzahl der Trommel möglich. Die Drehung der Trommel beeinflusst die Verteilung von Wäschestücken in der Trommel und damit den Fluss von Prozessluft durch die Trommel. Außerdem wird dadurch die Trocknung beeinflusst, da zunächst im Allgemeinen eine oberflächliche Trocknung von Wäschestücken erfolgt und somit die Zugänglichkeit der feuchten Wäschestücke für die warme und trockene Prozessluft vorzugsweise berücksichtigt werden sollte.

Zur Verbesserung der Genauigkeit der Bestimmung der Beladung ist in einer bevorzugten Ausführungsform vorgesehen, dass zur Bestimmung der Beladung zusätzlich ein Feuchtesensor verwendet wird, welcher in der Trommel die Feuchte der Wäschestücke bestimmt. Als Feuchtesensor kann insbesondere ein Leitfähigkeitssensor verwendet werden, d.h. ein Sensor, bei dem eine Feuchte der Wäschestücke über die von der Feuchte abhängige Leitfähigkeit der Wäschestücke gemessen werden kann. Beispielsweise können Elektroden im Lagerschild der Trommel als Feuchtesensor dienen.

Im Übrigen kann auch die Feuchte, d.h. der Trocknungsgrad, der Wäschestücke durch die Beobachtung des Motorstroms und/oder einer an den elektrischen Antriebsmotor abgegebenen Leistung innerhalb eines vorgegebenen Zeitraumes ermittelt werden, da ein Strom- und/oder Leistungsgradient mit einer abnehmenden Feuchte der Wäschestücke kleiner wird.

Wenn zusätzlich die zeitabhängige Feuchte der Wäschestücke für die Bestimmung der Beladung berücksichtigt wird, hat dies den Vorteil, dass genaue Werte für die Beladung auch unter sehr unterschiedlichen Bedingungen ermittelt werden können, beispielsweise wenn die Beladung erst relativ spät im Trocknungsprozess bestimmt wird oder wenn bereits relativ trockene Wäsche in den Trockner gegeben wird.

Eine geeignete Feuchtigkeitsbestimmungseinrichtung sowie ein Verfahren zum Betrieb eines solchen Kondensationstrockners sind beispielsweise in der EP 2 227 585 B1 beschrieben.

Im Allgemeinen wird ein Trocknungsverfahren bei Wäschetrocknern in drei Phasen unterteilt. Zuerst erfolgt die Aufheizphase, während der die Temperatur der Prozessluft an einem betrachteten Ort, beispielsweise einem Eingang oder Ausgang der Trommel, ansteigt, bis ein bestimmter Temperaturwert erreicht wird. Darauf folgt die Haupttrocknungsphase, in welcher der Trockner in einem quasi-stationären thermodynamischen Zustand betrieben wird, d.h. die Temperatur der Prozessluft ist an einem betrachteten Ort annähernd gleichbleibend. Diese Phase wird somit auch als "Gleichgewichtsphase" bezeichnet. Die Haupttrocknungsphase beginnt, wenn ein bestimmter Wert der Prozesslufttemperatur erreicht ist (Schwellenwert) und der weitere Trocknungsprozess der Wäschestücke bei annähernd gleicher Prozesslufttemperatur stattfindet. Während dieser Phase erfolgt die hauptsächliche Trocknung der Wäschestücke. Das Trocknungsverfahren wird dann mit einer Abkühlphase abgeschlossen, in der die Heizung abgeschaltet ist.

In der Aufheizphase ist die Korrelation des zeitlichen Verlaufs der mit dem mindestens einen Temperatursensor gemessenen Temperatur und/oder Temperaturdifferenz mit der Beladung mit Wäschestücken vergleichsweise kompliziert. Vorzugsweise sind daher für eine Bestimmung der Beladung bereits in der Aufheizphase in der Steuereinrichtung möglichst viele Daten zu Zusammenhängen zwischen der Beladung und den gemessenen Temperaturwerten und Kondensationsraten usw. hinterlegt. Andererseits ist eine frühzeitige Festlegung oder Anpassung eines Trocknungsprozesses an eine Beladung wünschenswert.

In einer bevorzugten Ausführungsform des erfindungsgemäßen Verfahrens wird daher die Beladung während der Aufheizphase und/oder zu Beginn der Haupttrocknungsphase ermittelt. In einer besonders bevorzugten Ausführungsform wird die Beladung zu Beginn der Haupttrocknungsphase ermittelt. Dabei ist es besonders bevorzugt, wenn der Zeitraum zur Ermittlung der Kondensationsrate Δt möglichst gering ist, und somit Δtₘᵢₙ entspricht. Eine solche Ermittlung der Beladung B ermöglicht eine frühzeitige Anpassung des weiteren Verlaufs des Trocknungsprozesses an die Beladung.

Die Menge an dem aus den zu trocknenden Wäschestücken auskondensierten Wasser m_{H2O} und damit die Kondensationsrate K kann auf verschiedene Weise ermittelt werden. Beispielsweise kann über einen definierten Zeitraum mit einem Wasserstandsensor der Wasserstand in der Kondensatwanne oder im Kondensatbehälter gemessen und daraus auf die Kondensationsrate K geschlossen werden. Alternativ kann bei zeitlicher Ansteuerung der Kondensatpumpe mittels eines Durchflusssensors die in einem bestimmten Zeitraum geförderte Wassermenge gemessen werden.

Erfindungsgemäß umfasst die Beladungsbestimmung also eine Ermittlung der Kondensationsrate K. Für verschiedene Kondensationsraten sind dann im Allgemeinen in der Steuereinrichtung entsprechende Werte für die Beladung hinterlegt. Insbesondere korreliert die Beladung mit der Kondensationsrate K, da bei einer kleinen Wäschebeladung die Prozessluft weniger Feuchte aus der Wäsche aufnimmt als bei einer großen Wäschebeladung. Bei einer großen Beladung ist die Kondensationsrate K also hoch, wohingegen bei einer geringeren Beladung die Kondensationsrate K kleiner ist. Im Allgemeinen ist die Kondensationsrate weitgehend unabhängig von der Anfangsfeuchte der Wäsche. Die Anfangsfeuchte der Wäsche beeinflusst im Allgemeinen hauptsächlich die Dauer des Trocknungsprozesses, jedoch kaum die Kondensationsrate.

Im Allgemeinen wird die Kondensationsrate K maßgeblich von der Temperatur des Kühlmediums T_{K} im Wärmetauscher zur Entfeuchtung der Prozessluft beeinflusst. Das Kühlmedium im Wärmetauscher zur Entfeuchtung der Prozessluft dient der Abkühlung der Prozessluft und führt damit zur erwünschten Kondensation. Somit wird die Kondensationsrate K umso größer, je geringer die Temperatur des Kühlmediums T_{K} ist. Die Temperatur des Kühlmediums T_{K} kann variieren, beispielsweise in Abhängigkeit von der Umgebungstemperatur des Wäschetrockners. Insbesondere wird dieser Zusammenhang bei Wäschetrocknern mit Luft/Luft-Wärmetauschern deutlich, die die Umgebungsluft als Kühlmedium verwenden und bei denen somit die Kondensationsrate K von der Umgebungstemperatur abhängt. Eine große Kondensationsrate K könnte somit sowohl auf eine hohe Beladung und/oder auf eine niedrige Umgebungstemperatur hindeuten.

Dies bedeutet, dass der mindestens eine Temperatursensor derart angeordnet ist, dass er die Temperatur des Kühlmediums T_{K} ermitteln kann. Der Kühlmittelkanal ist hierbei im Allgemeinen die das Kühlmedium direkt umgebende Anordnung, beispielsweise bei Luft/Luft-Wärmetauschern die Kühlluft-Führung vom Eintritt der Kühlluft in den Wäschetrockner bis zu deren Austritt aus dem Wäschetrockner oder bei Wärmepumpentrocknern die entsprechende Führung des Kältemittels.

Vorzugsweise wird daher zur Bestimmung die Beladung des Wäschetrockners nicht nur die Abhängigkeit von der Kondensationsrate K, sondern auch die Abhängigkeit von der Temperatur des Kühlmediums T_{K} ermittelt und durch geeigneten Zusammenhänge, die in der Steuereinrichtung hinterlegt sind, für die Bestimmung der Beladung berücksichtigt. Dabei wird die Temperatur des Kühlmediums T_{K} vorzugsweise zu einem Zeitpunkt innerhalb des Zeitraums Δt ermittelt, in dem auch die Kondensationsrate bestimmt wird.

Es ist im Übrigen erfindungsgemäß bevorzugt, dass die zeitliche Verfolgung von Temperaturen, Temperaturdifferenzen, Kondensationsraten usw. im gleichen Zeitraum geschieht. Es kann hierbei eine Messung in einem oder mehreren Zeitabschnitten vorgenommen werden.

Die Beladung des Wäschetrockners mit Wäschestücken wird im Allgemeinen bestimmt, indem in der Steuereinrichtung für verschiedene Kondensationsraten K bei verschiedenen Temperaturen des Kühlmediums T_{K} jeweils entsprechende Werte für die Beladung B hinterlegt sind. Somit lässt sich die Beladung B genau bestimmen.

Erfindungsgemäß ist es bevorzugt, dass der Temperatursensor am Kühlmediumeintritt des Wärmetauschers angeordnet ist. Dies bedeutet, dass der Temperatursensor dort im Kühlmittelkanal angeordnet ist, wo das Kühlmedium in den Wärmetauscher eintritt. Beispielsweise ist dies der Eintrittsort der Kühlluft in den Luft/Luft-Wärmetauscher oder der Eintrittsort des Kältemittels in den Verdampfer. Durch eine derartige Anordnung kann eine möglichst genaue Aussage über die Temperatur des Kühlmediums T_{K} getroffen werden, die dann die Kondensationsrate K in der Vorrichtung zur Entfeuchtung der Prozessluft bestimmt.

In einer besonders bevorzugten Ausführungsform ist ein weiterer Temperatursensor am Kühlmediumaustritt der Vorrichtung zur Entfeuchtung der Prozessluft angeordnet. Der weitere Temperatursensor ist dabei dort in der Kühlmittelkanal angeordnet ist, wo das Kühlmedium aus dem Wärmetauscher austritt. Beispielsweise ist dies der Austrittsort der Kühlluft aus dem Luft/Luft-Wärmetauscher oder der Austrittsort des Kältemittels aus dem Verdampfer. Auf diese Weise kann eine Temperaturdifferenz ΔT_{K} des Kühlmediums zwischen der Temperatur des Kühlmediums an dessen Eintritt T_{KE} und der Temperatur des Kühlmediums an dessen Austritt T_{KA} aus der Vorrichtung zur Entfeuchtung ermittelt werden. Die Temperaturdifferenz ΔT_{K} des Kühlmediums ermöglicht eine Aussage zur "Kühlleistung" des Wärmetauschers. Somit wird eine besonders genaue Grundlage zur Bestimmung der Beladung geliefert. Bei dieser Ausführungsform wird die Beladung insbesondere in Abhängigkeit von der Kondensationsrate K und beiden Temperaturwerten T_{KE} und T_{KA} bestimmt oder in Abhängigkeit von der Kondensationsrate K und der Temperaturdifferenz ΔT_{K}, im Allgemeinen durch Hinterlegung entsprechender Daten in der Steuereinrichtung. So kann die Beladung genau bestimmt werden.

Falls im Kondensationstrockner vorhanden, kann der Kondensatbehälter im Kondensationstrockner fest oder abnehmbar installiert sein.

Als Ergebnis der Bestimmung der Beladung des Wäschetrockners mit Wäschestücken kann ein auf die Beladung abgestimmtes Trocknungsverfahren durchgeführt werden. So können insbesondere die Leistung von Heizung, die Gebläsedrehzahl (Prozessluftgebläse, Kühlluftgebläse, falls vorhanden), die Trommeldrehzahl und/oder eine Dauer des Trocknungsverfahrens geeignet gewählt werden, um ein optimales Trocknungsergebnis zu erzielen.

Die Erfindung hat den Vorteil, dass ein Trockner mit einer verbesserten Effizienz betrieben werden kann. Insbesondere erlaubt es die Erfindung, dass der Verlauf eines Trocknungsverfahrens individuell an die Beladung angepasst wird. Dadurch wird eine unzureichende Trocknung oder Übertrocknung der Wäschestücke vermieden. Insbesondere kann durch die Erfindung eine erwünschte Endrestfeuchte erzielt werden. So kann der Benutzer auswählen, wie "trocken" er die Wäsche wünscht. Darüber hinaus wird durch die Vermeidung von Übertrocknung auch die Wäsche geschont.

Bei einer Beladungsmenge, die geringer ist als die Nennbeladung, hat die erfindungsgemäß mögliche Anpassung des Trocknungsverfahrens an diese verringerte Beladung außerdem den Vorteil, dass eine Verkürzung der Trocknungszeit und ein verringerter Energieverbrauch erreicht werden als bei bekannten Trocknungsverfahren.

Dabei ermöglicht es die Erfindung durch den Einsatz mehrerer Bestimmungsmethoden, dass die Beladung sehr präzise bestimmt werden kann.

Weitere Einzelheiten der Erfindung ergeben sich unter Bezugnahme auf die Figuren 1 und 2 der beigefügten Zeichnung aus der nachfolgenden Beschreibung zweier nicht einschränkender Ausführungsbeispiele für einen erfindungsgemäßen Trockner, in dem ein erfindungsgemäßes Verfahren durchgeführt werden kann. Es zeigen:
Figur 1 zeigt einen senkrechten Schnitt durch einen Kondensationstrockner, der als Wärmetauscher zur Entfeuchtung der Prozessluft den Verdampfer einer Wärmepumpe aufweist, gemäß einer ersten Ausführungsform der Erfindung.
Figur 2 zeigt einen senkrechten Schnitt durch einen Kondensationstrockner, der als Wärmetauscher zur Entfeuchtung der Prozessluft einen Luft/Luft-Wärmetauscher aufweist, gemäß einer zweiten Ausführungsform der Erfindung.

In den Figuren 1 und 2 zeigen die Pfeile mit ausgefüllter Pfeilspitze die Fließrichtung der Prozessluft an.

Figur 1 zeigt somit einen senkrechten Schnitt durch einen Kondensationstrockner 1, der als Wärmetauscher 15 den Verdampfer einer Wärmepumpe 12,13,14,15 aufweist und eine um eine horizontale Achse drehbare Trommel 3 als Trocknungskammer aufweist, innerhalb welcher Mitnehmer 21 zur Bewegung von Wäschestücken während einer Trommeldrehung befestigt sind. An den Mitnehmern 21 ist ein Feuchtesensor 34, hier als Leitfähigkeitssensor ausgestaltet, angebracht, um die Feuchte von in die Trommel eingebrachten Wäschestücken bestimmen zu können. Im geschlossenen Prozessluftkanal 2 wird Prozessluft mit Hilfe eines Prozessluftgebläses 6 über eine elektrische Heizung 4 geleitet. Die dabei erwärmte Prozessluft gelangt dann in die Trommel 3, wo in Fig. 1 nicht gezeigten feuchten Wäschestücken Feuchtigkeit entzogen wird. Dabei wird die von der elektrischen Heizung 4 erwärmte Prozessluft von hinten, d.h. von der einer Trocknertür 22 gegenüberliegenden Seite der Trommel 3, durch deren gelochten Boden in die Trommel 3 geleitet. Die feuchtwarme Prozessluft verlässt die Trommel 3 über ein Flusengitter 31 und strömt im Prozessluftkanal 2 zum Verdampfer 15 der Wärmepumpe. Im Verdampfer 15 wird ein im Wärmepumpenkreis 12,13,14,15 zirkulierendes Kältemittel aufgrund des Wärmetausches mit der feuchtwarmen Prozessluft verdampft und über einen Kompressor 13 einem Verflüssiger 12 zugeführt. Die feuchte, warme Prozessluft wird dabei im Verdampfer 15 der Wärmepumpe 12,13,14,15 abgekühlt und das verdampfte Kältemittel der Wärmepumpe über einen Kompressor 13 zum Verflüssiger 12 geleitet, wo sich das Kältemittel unter Wärmeabgabe an die im Prozessluftkanal fließende abgekühlte und entfeuchtete Prozessluft verflüssigt. Das dann in flüssiger Form vorliegende Kältemittel wird über ein Drosselventil 14 wiederum zum Verdampfer 15 geleitet, wodurch der Kältemittelkreis geschlossen ist.

Bei der in Figur 1 gezeigten ersten Ausführungsform ist ein erster Temperatursensor 27 am Eintritt des Kältemittels in den Verdampfer 15 und ein zweiter Temperatursensor 28 am Austritt des Kältemittels aus dem Verdampfer 15 angeordnet, welche die die jeweilige Temperatur T_{KE} und T_{KA} des im Wärmepumpenkreislauf 12,13,14,15 zirkulierenden Kältemittels messen.

Das im Verdampfer 15 anfallende Kondensat wird in einer Kondensatwanne 17 aufgefangen und mit Hilfe einer Kondensatpumpe 20 in einem Kondensatkanal 18 in einen Kondensatbehälter 19 gepumpt. In der Kondensatwanne 17 befindet sich ein Wasserstandsensor 11, der hier als Reed-Kontakt in Verbindung mit einem dauermagnetischen Schwimmer ausgestaltet ist.

Die Kondensatpumpe 20 kann so gesteuert werden, dass sie nur bei einem vorgegebenen minimalen Volumen an Kondensat startet, aber bei einem Unterschreiten dieses Wertes ihren Betrieb unterbricht. Aus der Anzahl der Pumpzyklen pro Zeiteinheit kann dann auf die pro Zeiteinheit erzeugte Menge an Kondensat, d.h. die Kondensationsrate, geschlossen werden.

Alternativ oder in Ergänzung hierzu kann zur Bestimmung der Kondensationsrate ein Durchflussmesser 32 im Kondensatkanal 18 verwendet werden.

Die Trommel 3 wird bei der in Figur 1 gezeigten Ausführungsform am hinteren Boden mittels eines Drehlagers und vorne mittels eines Lagerschildes 7 gelagert, wobei die Trommel 3 mit einer Krempe auf einem Gleitstreifen 8 am Lagerschild 7 aufliegt und so am vorderen Ende gehalten wird. Die Steuerung des Trockners erfolgt über eine Steuereinrichtung 10, die vom Benutzer über eine Bedieneinheit 9 geregelt werden kann.

Eine Anzeigevorrichtung 33 ermöglicht die Anzeige einer ermittelten Beladung oder von sonstigen Zuständen des Trockners wie z.B. Restlaufzeit eines Trocknungsverfahrens.

Bei der in Figur 1 gezeigten ersten Ausführungsform weist der Trockner zur Bestimmung der Beladung mit Wäschestücken insbesondere die Steuereinrichtung 10, den Wasserstandsensor 11 sowie einen ersten Temperatursensor 27 und einen zweiten Temperatursensor 28 auf. Zu Beginn der Haupttrocknungsphase, wenn also ein vorgegebener Schwellenwert der Prozesslufttemperatur gerade erreicht wurde, wird über den Zeitraum Δt₁ mittels des Wasserstandsensors 11 der Wasserstand in der Kondensatwanne 17 gemessen. Mittels dieser Daten wird in der Steuereinrichtung 10 anhand der hinterlegten Maße der Kondensatwanne 17 zunächst die Menge an kondensiertem Wasser m_{H2OX} ermittelt. Anhand des bestimmten Zeitraums Δt_{X} wird dann die Kondensationsrate K_{X} bestimmt. Außerdem werden gleich zu Beginn des Zeitraums Δt₁ mit den beiden Temperatursensoren 27 und 28 die Temperaturen T_{KE} und T_{KA} des im Wärmepumpenkreislauf 12,13,14,15 zirkulierenden Kältemittels gemessen und ebenfalls an die Steuereinrichtung 10 übermittelt. Aus diesen Temperaturen T_{KE} und T_{KA} wird in der Steuereinrichtung 10 zunächst die Temperaturdifferenz des Kältemittels ΔT_{Kx} ermittelt. Die so bestimmten Werte für die Kondensationsrate K_{X} und die Temperaturdifferenz des Kältemittels ΔT_{Kx} werden dann mit in der Steuereinrichtung 10 hinterlegten Werten für die Kondensationsrate K und die Temperaturdifferenz des Kältemittels ΔT_{K} verglichen und bei übereinstimmenden Werten der entsprechend hinterlegte Wert für die Beladung B ermittelt.

Anhand des so ermittelten Beladungswertes wird dann in der Steuereinrichtung 10 der weitere Verlauf des Trocknungsverfahrens auf hier nicht näher beschriebene Weise an die Beladung angepasst optimiert.

Figur 2 zeigt einen senkrechten Schnitt durch einen Kondensationstrockner, der als Wärmetauscher zur Entfeuchtung der Prozessluft einen Luft/Luft-Wärmetauscher aufweist, gemäß einer weiteren Ausführungsform der Erfindung.

Statt eines Verdampfers wird bei der in Figur 2 gezeigten zweiten Ausführungsform ein Luft/Luft-Wärmetauscher 5 verwendet. Die Prozessluft wird bei diesem Trockner im Wesentlichen wie für Figur 1 gezeigt geführt. Jedoch wird die feuchte, warme Prozessluft nach Austritt aus der Trommel 3 über den Prozessluftkanal 2 zur Entfeuchtung nicht zum Verdampfer einer Wärmepumpe, sondern zum Luft/Luft-Wärmetauscher 5 geführt, wo sie abgekühlt wird. Dort kondensiert infolge Abkühlung die von der Prozessluft aus den Wäschestücken aufgenommene Feuchtigkeit und wird in der Kondensatwanne 17 aufgefangen. In der Kondensatwanne 17 befindet sich ein Wasserstandsensor 11.

Im Gegensatz zur ersten Ausführungsform von Figur 1 erfolgt die Kühlung der warmen, mit Feuchtigkeit beladenen Prozessluft aus der Trommel 3 im Luft/Luft-Wärmetauscher 5 durch Wärmetausch mit Kühlluft als Kühlmedium. Die Kühlluft tritt aus dem Aufstellraum des Trockners 1 durch den Kühllufteintritt 23 in den Kühlluftkanal 24 ein und wird durch das Kühlluftgebläse 25 durch den Luft/Luft-Wärmetauscher 5 hindurch bis zum Kühlluftaustritt 26 befördert.

Bei der in Figur 2 gezeigten zweiten Ausführungsform ist ein erster Temperatursensor 29 am Eintritt der Kühlluft in den Luft/Luft-Wärmetauscher 5 und ein zweiter Temperatursensor 30 am Austritt der Kühlluft aus dem Luft/Luft-Wärmetauscher 5 angeordnet. Die beiden Temperatursensoren messen die Temperaturen T_{KE} und T_{KA} der Kühlluft.

Die Kondensatpumpe 20 kann so gesteuert werden, dass sie nur bei einem vorgegebenen minimalen Volumen an Kondensat startet, aber bei einem Unterschreiten dieses Wertes ihren Betrieb unterbricht. Aus der Anzahl der Pumpzyklen pro Zeiteinheit kann dann auf die pro Zeiteinheit erzeugte Menge an Kondensat geschlossen werden.

Alternativ oder in Ergänzung hierzu kann zur Bestimmung dieser Kondensationsrate ein Durchflusssensor 32 im Kondensatkanal 18 verwendet werden.

Bei der Ausführungsform von Figur 2 werden das Prozessluftgebläse 6, das Kühlluftgebläse 25 sowie die Trommel 3 durch den gleichen Motor 16 angetrieben, wobei sich das Gebläse 6 und das Kühlluftgebläse 25 auf entgegen gesetzten Seiten von Motor 16 befinden.

Bei der in Figur 2 gezeigten zweiten Ausführungsform weist der Trockner zur Bestimmung der Beladung mit Wäschestücken ebenfalls insbesondere die Steuereinrichtung 10, den Wasserstandsensor 11 sowie einen ersten Temperatursensor 29 und einen zweiten Temperatursensor 30 im als Kühlluftkanal ausgestalteten Kühlmediumkanal 24 auf. Ähnlich wie bei der in Figur 1 gezeigten ersten Ausführungsform wird zu Beginn der Haupttrocknungsphase über einen Zeitraum Δt_{Y} mittels des Wasserstandsensors 11 der Wasserstand in der Kondensatwanne 17 gemessen und anhand dessen in der Steuereinrichtung 10 die Kondensationsrate K bestimmt. Außerdem werden gleich zu Beginn des Zeitraums Δt₁ mit den Temperatursensoren 29 und 30 die Temperaturen TK_{E} und T_{KA} der Kühlluft gemessen und ebenfalls an die Steuereinrichtung 10 übermittelt. Aus den Temperaturen T_{KE} und T_{KA} wird in der Steuereinrichtung 10 zunächst die Temperaturdifferenz der Kühlluft ΔT_{K} ermittelt. Die so bestimmten Werte für die Kondensationsrate K und die Temperaturdifferenz ΔT_{K} der Kühlluft werden dann mit in der Steuereinrichtung 10 hinterlegten Werten für die Kondensationsrate K und die Temperaturdifferenz ΔT_{K} der Kühlluft verglichen und bei übereinstimmenden Werten der entsprechend hinterlegte Wert für die Beladung ermittelt.

An den Mitnehmern 21 ist ein Feuchtesensor 34, hier als Leitfähigkeitssensor ausgestaltet, angebracht, um die Feuchte von in die Trommel eingebrachten Wäschestücken bestimmen zu können.

Ansonsten haben nicht gesondert aufgeführte Bezugszeichen die gleiche Bedeutung wie für Figur 1.

Auch bei der zweiten Ausführungsform wird anhand des so ermittelten Beladungswertes dann in der Steuereinrichtung 10 der weitere Verlauf des Trocknungsverfahrens bestimmt, wobei die Beladung mit Wäschestücken berücksichtigt werden kann.

### Bezugszeichenliste

- 1: Trockner, Kondensationstrockner
- 2: Prozessluftkanal
- 3: Trommel
- 4: Heizung, insbesondere elektrische Heizung
- 5: Wärmetauscher; Luft-Luft-Wärmetauscher
- 6: Prozessluftgebläse
- 7: Lagerschild
- 8: Gleitstreifen
- 9: Bedieneinheit
- 10: Steuereinrichtung
- 11: Wasserstandsensor
- 12: Verflüssiger
- 13: Kompressor
- 14: Drosselventil
- 15: Verdampfer
- 16: Motor
- 17: Kondensatwanne
- 18: Kondensatkanal
- 19: Kondensatbehälter
- 20: Pumpe, Kondensatpumpe
- 21: (Wäsche)Mitnehmer
- 22: Tür, Trocknertür
- 23: Kühllufteintritt
- 24: Kühlmediumkanal; Kühlluftkanal; Kältemittelkanal
- 25: Kühlluftgebläse
- 26: Kühlluftaustritt
- 27: Erster Temperatursensor im Kältemittelkanal
- 28: Zweiter Temperatursensor im Kältemittelkanal
- 29: Erster Temperatursensor im Kühlluftkanal
- 30: Zweiter Temperatursensor im Kühlluftkanal
- 31: Flusengitter
- 32: Durchflusssensor
- 33: Anzeigevorrichtung, optisch/akustisch

## Patentansprüche

1. Kondensationstrockner (1) mit einem Prozessluftkanal (2), einer Trommel (3) zur Aufnahme von Wäschestücken, einem Wärmetauscher (5,15) zur Kondensation von Wasser aus feuchtwarmer Prozessluft, einer Steuereinrichtung (10), mindestens einem Temperatursensor (27,28,29,30) und einer Vorrichtung (11,20,32) zur Bestimmung der Menge an im Wärmetauscher kondensiertem Wasser, **dadurch gekennzeichnet, dass** der mindestens eine Temperatursensor (27,28,29,30) in einem Kühlmediumkanal (24) und/oder im Prozessluftkanal (2) angeordnet ist und die Steuereinrichtung (10) eingerichtet ist, um anhand eines zeitlichen Verlaufes der mit dem mindestens einen Temperatursensor (27,28,29,30) gemessenen Temperatur und eines zeitlichen Verlaufes der Menge an kondensiertem Wasser eine Beladung der Trommel (3) mit Trockenmasse von Wäschestücken zu ermitteln, indem für mindestens einen vorgegebenen Zeitraum Δt₁ der zeitliche Verlauf der mit dem mindestens einen Temperatursensor (27,28,29,30) gemessenen Temperatur und der zeitliche Verlauf der Menge an kondensiertem Wasser ermittelt wird und durch Vergleich mit einem in der Steuereinrichtung (10) hinterlegten Zusammenhang zwischen diesen zeitlichen Verläufen und der Beladung der Trommel (3) die Beladung der Trommel (3) ermittelt wird.

2. Kondensationstrockner (1) nach Anspruch 1, **dadurch gekennzeichnet, dass** ein erster Temperatursensor (27,29) im Kühlmediumkanal (24) am Eingang des Wärmetauschers (5, 15) für das Kühlmedium angeordnet ist.

3. Kondensationstrockner (1) nach Anspruch 2, **dadurch gekennzeichnet, dass** ein zweiter Temperatursensor (28,30) im Kühlmediumkanal (24) am Ausgang des Wärmetauschers (5,15) für das Kühlmedium angeordnet ist.

4. Kondensationstrockner (1) nach einem der Ansprüche 1 bis 3, **dadurch gekennzeichnet, dass** der Wärmetauscher (5, 15) ein Verdampfer (15) einer Wärmepumpe (12, 13, 14, 15) ist.

5. Kondensationstrockner (1) nach einem der Ansprüche 1 bis 3, **dadurch gekennzeichnet, dass** der Wärmetauscher (5,15) ein Luft-Luft-Wärmetauscher (5) ist.

6. Kondensationstrockner (1) nach einem der Ansprüche 1 bis 5, **dadurch gekennzeichnet, dass** in einer Kondensatwanne (17) unterhalb des Wärmetauschers (5,15) oder in einem Kondensatbehälter (19) ein Wasserstandsensor (11) angeordnet ist.

7. Kondensationstrockner (1) nach einem der Ansprüche 1 bis 6, **dadurch gekennzeichnet, dass** in einem Kondensatkanal (18) ein Durchflusssensor (32) angeordnet ist.

8. Verfahren zum Betrieb eines Kondensationstrockners (1) mit einem Prozessluftkanal (2), einer Trommel (3) mit darin platzierten Wäschestücken, einem Wärmetauscher (5,15) zur Kondensation von Wasser aus feuchtwarmer Prozessluft, einer Steuereinrichtung (10), mindestens einem Temperatursensor (27,28,29,30) und einer Vorrichtung (11,20,32) zur Bestimmung der Menge an im Wärmetauscher (5,15) kondensiertem Wasser, **dadurch gekennzeichnet, dass**
der mindestens eine Temperatursensor (27,28,29,30) in einem Kühlmediumkanal (24) und/oder im Prozessluftkanal (2) angeordnet ist und die Steuereinrichtung (10) eingerichtet ist, um anhand eines zeitlichen Verlaufes der mit dem Temperatursensor (27,28,29,30) gemessenen Temperatur und eines zeitlichen Verlaufes der Menge an kondensiertem Wasser eine Beladung der Trommel (3) mit Trockenmasse von Wäschestücken zu ermitteln, bei welchem Verfahren für mindestens einen vorgegebenen Zeitraum Δt₁ der zeitliche Verlauf der mit dem mindestens einen Temperatursensor (27,28,29,30) gemessenen Temperatur und der zeitliche Verlauf der Menge an kondensiertem Wasser ermittelt wird und durch Vergleich mit einem in der Steuereinrichtung (10) hinterlegten Zusammenhang zwischen diesen zeitlichen Verläufen und der Beladung der Trommel (3) eine Beladung der Trommel (3) mit Wäschestücken ermittelt wird.

9. Verfahren nach Anspruch 8, **dadurch gekennzeichnet, dass** im Kühlmediumkanal (24) des Wärmetauschers (5,15) mit einem ersten Temperatursensor (27,29) die Temperatur T_{KE} des Kühlmediums am Eingang des Wärmetauschers und mit einem zweiten Temperatursensor (28,30) die Temperatur T_{KA} am Ausgang des Wärmetauschers (5,15) gemessen wird und der zeitliche Verlauf einer Temperaturdifferenz ΔT_{K} = (T_{KA} - T_{KE}) des Kühlmediums zur Bestimmung der Beladung der Trommel (3) mit Wäschestücken herangezogen wird, wozu in der Steuereinrichtung (10) ein Zusammenhang zwischen ΔT_{K} und der Beladung für verschiedene Werte der Menge an kondensiertem Wasser hinterlegt ist.

10. Verfahren nach Anspruch 8 oder 9, **dadurch gekennzeichnet, dass** für die Bestimmung der Beladung der Trommel (3) mit Wäschestücken ein in der Steuereinrichtung (10) zusätzlich hinterlegter Zusammenhang zwischen dem zeitlichen Verlauf der mit dem mindestens einen Temperatursensor (27,28,29,30) gemessenen Temperatur, dem zeitlichen Verlauf der Menge an kondensiertem Wasser, dem zeitlichen Verlauf einer Temperaturdifferenz ΔT_{K} = (T_{KA} - T_{KE}) des Kühlmediums, wobei T_{KE} die Temperatur des Kühlmediums am Eingang des Wärmetauschers (5,15) und T_{KA} die Temperatur des Kühlmediums am Ausgang des Wärmetauschers (5,15) ist, und einer Drehzahl der Trommel (3) und/oder eines Prozessluftgebläses (6) sowie einer Heizleistung der Heizung (4), und der Beladung der Trommel (3) mit Wäschestücken herangezogen wird.

11. Verfahren nach einem der Ansprüche 8 bis 10, **dadurch gekennzeichnet, dass** der zeitliche Verlauf der Menge an kondensiertem Wasser, d.h. die Kondensationsrate, mittels eines Wasserstandsensors (11), der in einer unterhalb des Wärmetauschers angeordneten Kondensatwanne (17) oder in einem Kondensatbehälter (19) angeordnet ist, ermittelt wird.

12. Verfahren nach einem der Ansprüche 8 bis 11, **dadurch gekennzeichnet, dass** eine Kondensationsrate mittels eines Durchflusssensors (32), der in einem Kondensatkanal (18) angeordnet ist, ermittelt wird.

13. Verfahren nach einem der Ansprüche 8 bis 12, **dadurch gekennzeichnet, dass** zur Bestimmung der Beladung zusätzlich ein Feuchtesensor (34) verwendet wird, welcher in der Trommel (3) die Feuchte der Wäschestücke bestimmt.

14. Verfahren nach einem der Ansprüche 8 bis 13, **dadurch gekennzeichnet, dass** eine Kondensationsrate mittels der Anzahl der Pumpzyklen pro Zeiteinheit einer im Kondensatkanal (18) angeordneten Kondensatpumpe (20) ermittelt wird.

15. Verfahren nach einem der Ansprüche 8 bis 14, **dadurch gekennzeichnet, dass** die Beladung während einer Aufheizphase und/oder zu Beginn einer Haupttrocknungsphase ermittelt wird.

## Claims

1. Condenser dryer (1) having a process air duct (2), a drum (3) for receiving items of laundry, a heat exchanger (5, 15) for condensing water from warm and humid process air, a control facility (10), at least one temperature sensor (27, 28, 29, 30) and an apparatus (11, 20, 32) for determining the quantity of water condensed in the heat exchanger, **characterised in that** the at least one temperature sensor (27, 28, 29, 30) is arranged in a cooling medium duct (24) and/or in the process air duct (2) and the control facility (10) is designed to determine a loading of the drum (3) with a drying mass of laundry on the basis of a temporal course of the temperature measured with the at least one temperature sensor (27, 28, 29, 30) and a temporal course of the quantity of condensed water, by the temporal course of the temperature measured with the at least one temperature sensor (27, 28, 29, 30) and the temporal course of the quantity of condensed water being determined for at least one predetermined period of time Δ*t*₁, and the loading of the drum (3) being determined by comparison with an association between these temporal courses and the loading of the drum (3) which is stored in the control facility (10).

2. Condenser dryer (1) according to claim 1, **characterised in that** a first temperature sensor (27, 29) is arranged in the cooling medium duct (24) at the entry of the heat exchanger (5, 15) for the cooling medium.

3. Condenser dryer (1) according to claim 2, **characterised in that** a second temperature sensor (28, 30) is arranged in the cooling medium duct (24) at the exit of the heat exchanger (5, 15) for the cooling medium.

4. Condenser dryer (1) according to one of claims 1 to 3, **characterised in that** the heat exchanger (5, 15) is an evaporator (15) of a heat pump (12, 13, 14, 15).

5. Condenser dryer (1) according to one of claims 1 to 3, **characterised in that** the heat exchanger (5, 15) is an air-air heat exchanger (5).

6. Condenser dryer (1) according to one of claims 1 to 5, **characterised in that** a water level sensor (11) is arranged in a condensate tub (17) below the heat exchanger (5, 15) or in a condensate container (19).

7. Condenser dryer (1) according to one of claims 1 to 6, **characterised in that** a flow sensor (32) is arranged in a condensate duct (18).

8. Method for operating a condenser dryer (1) having a process air duct (2), a drum (3) with items of laundry positioned therein, a heat exchanger (5, 15) for condensing water from warm and humid process air, a control facility (10), at least one temperature sensor (27, 28, 29, 30) and an apparatus (11, 20, 32) for determining the quantity of water condensed in the heat exchanger (5, 15), **characterised in that**
the at least one temperature sensor (27, 28, 29, 30) is arranged in a cooling medium duct (24) and/or in the process air duct (2) and the control facility (10) is designed to determine a loading of the drum (3) with a drying mass of laundry on the basis of a temporal course of the temperature measured with the temperature sensor (27, 28, 29, 30) and a temporal course of the quantity of condensed water, in which method the temporal course of the temperature measured with the at least one temperature sensor (27, 28, 29, 30) and the temporal course of the quantity of condensed water is determined for at least one predetermined period of time At, and a loading of the drum (3) with items of laundry is determined by comparison with an association between these temporal courses and the loading of the drum (3) which is stored in the control facility (10).

9. Method according to claim 8, **characterised in that** the temperature *T_{KE}* of the cooling medium at the entry of the heat exchanger and the temperature *T_{KA}* at the exit of the heat exchanger (5, 15) is measured in the cooling medium duct (24) of the heat exchanger (5, 15) using a first temperature sensor (27, 29) and a second temperature sensor (28, 30) in each case and the temporal course of a temperature difference Δ*T_{K} =* (*T_{KA} - T_{KE}*) of the cooling medium is used to determine the loading of the drum (3) with items of laundry, to which end an association between *ΔT_{K}* and the loading for different values of the quantity of condensed water is stored in the control facility (10).

10. Method according to claim 8 or 9, **characterised in that** an association, stored additionally in the control facility (10), between the temporal course of the temperature measured with the at least one temperature sensor (27, 28, 29, 30), the temporal course of the quantity of condensed water, the temporal course of a temperature difference *ΔT_{K} =* (*T_{KA} - T_{KE}*) of the cooling medium, wherein *T_{KE}* is the temperature of the cooling medium at the entry of the heat exchanger (5, 15) and *T_{KA}* is the temperature of the cooling medium at the exit of the heat exchanger (5, 15), and a rotational speed of the drum (3) and/or a process air fan (6) and a heating output of the heater (4), and the loading of the drum (3) with items of laundry is used to determine the loading of the drum (3) with items of laundry.

11. Method according to one of claims 8 to 10, **characterised in that** the temporal course of the quantity of condensed water, i.e. the condensation rate, is determined by means of a water level sensor (11), which is arranged in a condensate pan (17) arranged below the heat exchanger or in a condensate container (19).

12. Method according to one of claims 8 to 11, **characterised in that** a condensation rate is determined by means of a flow sensor (32) which is arranged in a condensate duct (18).

13. Method according to one of claims 8 to 12, **characterised in that** a humidity sensor (34) which determines the humidity of the items of laundry in the drum (3) is also used to determine the loading.

14. Method according to one of claims 8 to 13, **characterised in that** a condensation rate is determined by means of the number of pump cycles per time unit of a condensate pump (20) arranged in the condensate duct (18).

15. Method according to one of claims 8 to 14, **characterised in that** the loading is determined during a heating phase and/or at the start of a main drying phase.

## Revendications

1. Sécheur à condensation (1) comprenant un canal d'air de processus (2), un tambour (3) destiné à recevoir des pièces de linge, un échangeur de chaleur (5, 15) pour la condensation de l'eau provenant de l'air de processus humide et chaud, un dispositif de commande (10), au moins un capteur de température (27, 28, 29, 30) et un dispositif (11, 20, 32) destiné à déterminer la quantité d'eau condensée dans l'échangeur de chaleur, **caractérisé en ce que** l'au moins un capteur de température (27, 28, 29, 30) est disposé dans un canal de fluide de refroidissement (24) et/ou dans le canal d'air de processus (2) et **en ce que** le dispositif de commande (10) est configuré pour déterminer une charge du tambour (3) avec de la masse sèche de pièces de linge à l'aide d'un déroulement temporel de la température mesurée avec l'au moins un capteur de température (27, 28, 29, 30) et d'un déroulement temporel de la quantité d'eau condensée, du fait que le déroulement temporel de la température mesurée à l'aide de l'au moins un capteur de température (27, 28, 29, 30) et le déroulement temporel de la quantité d'eau condensée sont déterminés pour au moins une période de temps prédéfinie Δt₁ et que la charge du tambour (3) est déterminée par comparaison, à l'aide d'une relation mémorisée dans le dispositif de commande (10), entre ces déroulements temporels et la charge du tambour (3).

2. Sécheur à condensation (1) selon la revendication 1, **caractérisé en ce qu'**un premier capteur de température (27, 29) est disposé dans le canal de fluide de refroidissement (24) à l'entrée de l'échangeur de chaleur (5, 15) pour le fluide de refroidissement.

3. Sécheur à condensation (1) selon la revendication 2, **caractérisé en ce qu'**un deuxième capteur de température (28, 30) est disposé dans le canal de fluide de refroidissement (24) à la sortie de l'échangeur de chaleur (5, 15) pour le fluide de refroidissement.

4. Sécheur à condensation (1) selon l'une quelconque des revendications 1 à 3, **caractérisé en ce que** l'échangeur de chaleur (5, 15) est un évaporateur (15) d'une pompe à chaleur (12, 13, 14, 15).

5. Sécheur à condensation (1) selon l'une quelconque des revendications 1 à 3, **caractérisé en ce que** l'échangeur de chaleur (5, 15) est un échangeur de chaleur air-air (5).

6. Sécheur à condensation (1) selon l'une quelconque des revendications 1 à 5, **caractérisé en ce qu'**un capteur de niveau d'eau (11) est disposé dans une cuve à condensats (17) placée en dessous de l'échangeur de chaleur (5, 15) ou dans un réservoir à condensats (19).

7. Sécheur à condensation (1) selon l'une quelconque des revendications 1 à 6, **caractérisé en ce qu'**un capteur de débit (32) est disposé dans un canal de condensats (18).

8. Procédé de fonctionnement d'un sécheur à condensation (1) comprenant un canal d'air de processus (2), un tambour (3) avec des pièces de linge placées dedans, un échangeur de chaleur (5, 15) pour la condensation de l'eau provenant de l'air de processus humide et chaud, un dispositif de commande (10), au moins un capteur de température (27, 28, 29, 30) et un dispositif (11, 20, 32) destiné à déterminer la quantité d'eau condensée dans l'échangeur de chaleur, **caractérisé en ce que** l'au moins un capteur de température (27, 28, 29, 30) est disposé dans un canal de fluide de refroidissement (24) et/ou dans le canal d'air de processus (2) et **en ce que** le dispositif de commande (10) est configuré pour déterminer une charge du tambour (3) avec de la masse sèche de pièces de linge à l'aide d'un déroulement temporel de la température mesurée avec l'au moins un capteur de température (27, 28, 29, 30) et d'un déroulement temporel de la quantité d'eau condensée, dans lequel procédé, le déroulement temporel de la température mesurée à l'aide de l'au moins un capteur de température (27, 28, 29, 30) et le déroulement temporel de la quantité d'eau condensée sont déterminés pour au moins une période de temps prédéfinie Δt₁ et dans lequel une charge du tambour (3) est déterminée par comparaison, à l'aide d'une relation mémorisée dans le dispositif de commande (10), entre ces déroulements temporels et le charge du tambour (3).

9. Procédé selon la revendication 8, **caractérisé en ce que** dans le canal de fluide de refroidissement (24) de l'échangeur de chaleur (5, 15), la température T_{KE} du fluide de refroidissement est mesurée à l'entrée de l'échangeur de chaleur avec un premier capteur de température (27, 29) et **en ce que** la température T_{KA} du fluide de refroidissement est mesurée à la sortie de l'échangeur de chaleur avec un deuxième capteur de température (28, 30) et **en ce que** le déroulement temporel d'une différence de température ΔT_{K} = (T_{KA} - T_{KE}) du fluide de refroidissement est pris en compte pour déterminer la charge du tambour (3) avec des pièces de linge, une relation entre ΔT_{K} et la charge étant mémorisée dans le dispositif de commande (10) pour différentes valeurs de la quantité d'eau condensée.

10. Procédé selon la revendication 8 ou 9, **caractérisé en ce que** pour la détermination de la charge du tambour (3) avec des pièces de linge, une relation, mémorisée en plus dans le dispositif de commande (10), entre le déroulement temporel de la température mesurée avec l'au moins un capteur de température (27, 28, 29, 30), le déroulement temporel de la quantité d'eau condensée, le déroulement temporel d'une différence de température ΔT_{K} = (T_{KA} - T_{KE}) du fluide de refroidissement, T_{KE} étant la température du fluide de refroidissement à l'entrée de l'échangeur de chaleur (5, 15) et T_{KA} étant la température du fluide de refroidissement à la sortie de l'échangeur de chaleur (5, 15), et une vitesse de rotation du tambour (3) et/ou d'un ventilateur (6) d'air de processus ainsi qu'une puissance de chauffage du dispositif de chauffage (4) et la charge du tambour (3) avec des pièces de linge est prise en compte.

11. Procédé selon l'une quelconque des revendications 8 à 10, **caractérisé en ce que** le déroulement temporel de la quantité d'eau condensée, c'est-à-dire le taux de condensation, est déterminé au moyen d'un capteur de niveau d'eau (11) qui est disposé dans une cuve à condensats (17) disposée en dessous de l'échangeur de chaleur ou dans un réservoir à condensats (19).

12. Procédé selon l'une quelconque des revendications 8 à 11, **caractérisé en ce qu'**un taux de condensation est déterminé au moyen d'un capteur de débit (32) qui est disposé dans un canal de condensats (18).

13. Procédé selon l'une quelconque des revendications 8 à 12, **caractérisé en ce que** pour déterminer la charge, un capteur d'humidité (34) est en outre utilisé, lequel détermine l'humidité des pièces de linge dans le tambour (3).

14. Procédé selon l'une quelconque des revendications 8 à 13, **caractérisé en ce qu'**un taux de condensation est déterminé au moyen du nombre de cycles de pompage par unité de temps d'une pompe à condensats (20) disposée dans le canal de condensats (18).

15. Procédé selon l'une quelconque des revendications 8 à 14, **caractérisé en ce que** la charge est déterminée pendant une phase de chauffe et/ou au début d'une phase de séchage principal.
